# EUROPÄISCHE PATENTSCHRIFT

(11) **EP 2 423 129 B1**
(45) Veröffentlichungstag und Bekanntmachung des Hinweises auf die Patenterteilung: **09.10.2013**
(21) Anmeldenummer: 11178986.3
(22) Anmeldetag: 26.08.2011
(51) Int. Cl.: B65D 85/68, B65D 75/32, B65D 5/50

(54) **Verpackung für Fahrradpedale**
Packaging for bicycle pedals
Emballage pour pédales de vélo

(30) Priorität: 31.08.2010 DE 202010012048 U
(43) Veröffentlichungstag der Anmeldung: 29.02.2012
(73) Patentinhaber: RTI Sports Vertrieb von Sportartikeln GmbH, 56070 Koblenz (DE)
(72) Erfinder: Arnold, Franc, 56068 Koblenz (DE)
(74) Vertreter: von Kreisler Selting Werner

(56) Entgegenhaltungen:
- US-A- 3 444 993
- US-A- 4 438 845
- US-A- 4 669 610

## Beschreibung

Die Erfindung betrifft eine Verpackung für Fahrradpedale.

Fahrradpedale werden als Zubehör für Fahrräder verkauft und müssen in einem Ladengeschäft in einer entsprechenden Verpackung dem Kunden bereitgestellt oder präsentiert werden.

Es ist bekannt, Kisten vorzusehen, in die Fahrradpedale verpackt werden. Diese Kisten können beispielsweise aufklappbar sein, wobei im Inneren einer solchen Kiste zwei Ausnehmungen vorgesehen sein können, in die die Pedale aufgenommen werden.

Bei derartigen Produktverpackungen kann ein Kunde oder Interessent das Pedal weder sehen noch anfassen ohne die Verpackung zu öffnen. Wird die Verpackung geöffnet, kann der Kunde die Pedale herausnehmen. In diesem Fall besteht allerdings eine erhöhte Diebstallgefahr, da ein Kunde die herausgenommenen Pedale sehr leicht ohne die Verpackung einstecken könnte.

Insbesondere bei Pedalen, die nicht als Klick-Pedale ausgebildet sind, kann es für einen Kunden oder Interessenten wichtig sein, diese Pedale vor dem Kauf zu betrachten oder anzufassen, da häufig bei der Kaufentscheidung Merkmale wie Rutschfestigkeit, die allgemeine Qualitätsanmutung, Haptik sowie andere optische Aspekte relevant sind.

Aufgabe der Erfindung ist es, eine Verpackung für Fahrradpedale bereitzustellen, bei der ein Interessent eins der Pedale betrachten und anfassen kann ohne die Produktverpackung zu öffnen oder zu beschädigen.

Die Lösung der Aufgabe erfolgt erfindungsgemäß durch die Merkmale des Anspruchs 1.

Eine Verpackung für Fahrradpedale weist ein Podest zum Auflegen des ersten Pedals auf das Podest auf. Hierbei ist die Form des Podests an die Außenkonturen des ersten Pedals angepasst. Dies bedeutet, dass die Form des Podests und insbesondere der Seite des Podests, die zum Pedal hin gerichtet ist, derart ausgebildet ist, dass sie wenigstens einem Teil der Außenkonturen des ersten Pedals folgt. Insbesondere ist die Oberseite des Podests, d. h. die von der Verpackung weg weisende Seite an das 1. Pedal angepasst. So kann das Podest beispielsweise an den Stellen Vorsprünge aufweisen, an denen das erste Pedal Ausnehmungen aufweist. Umgekehrt kann das Podest an den Stellen Ausnehmungen oder Aussparungen aufweisen, an denen das erste Pedal Vorsprünge aufweist, sodass diese in die Aussparungen des Podests hineinragen können. Unter einem Podest wird ein Element verstanden, das dazu geeignet ist, das erste Pedal auf dieses Element aufzulegen und gleichzeitig durch das Podest eine Erhöhung gebildet wird, sodass unter dem Podest ein Hohlraum gebildet ist.

Die Verpackung weist erfindungsgemäß ferner eine Fixiervorrichtung zum Fixieren des ersten Pedals auf dem Podest auf. Diese ist dazu geeignet, das erste Pedal derart auf dem Podest zu fixieren, sodass seine Position relativ zum Podest festgelegt ist und ferner eine bestimmte Kraft aufgebracht werden muss, um das erste Pedal wieder von dem Podest zu entfernen. Hierbei kann es sich um eine relativ kleine Kraft handeln, sodass es erforderlich sein kann, das Pedal durch weitere Befestigungselemente sicherer mit dem Podest zu verbinden. Das Fixierelement bewirkt somit erfindungsgemäß nur eine anfängliche Fixierung des Pedals.

Die erfindungsgemäße Verpackung umfasst ferner einen Aufnahmeraum für das zweite Pedal. Erfindungsgemäß ist somit das erste Pedal auf dem Podest angeordnet, währen das zweite Pedal sich in dem genannten Aufnahmeraum befindet.

Die erfindungsgemäße Verpackung bietet somit einem Kunden die Möglichkeit, das auf dem Podest befindliche erste Pedal zu betrachten und anzufassen, ohne dass dieses aus der Verpackung herausgenommen werden muss oder die Verpackung geöffnet oder zerstört werden müsste. Ein Kunde ist somit in der Lage, das Pedal zu betrachten oder anzufassen, ohne die Hilfe eines Verkäufers in Anspruch zu nehmen, der ihm beispielsweise aus Gründen des Diebstahlschutzes beim Öffnen der Verpackung helfen müsste. Es wird davon ausgegangen, dass es für einen Kunden ausreichend ist, ein einziges Pedal zu betrachten und/oder anzufassen, da das zweite Pedal immer entsprechend dem ersten Pedal ausgebildet ist und somit vor einer Kaufentscheidung nicht beide Pedale sichtbar sein müssen.

Es ist bevorzugt, dass der Aufnahmeraum für das zweite Pedal, ausgehend von der dem Betrachter oder dem Kunden zugewandten Seite der Verpackung, hinter dem Podest angeordnet ist. Dies bedeutet, dass ein Kunde oder Betrachter von vorne auf das erste Pedal blickt, das auf dem Podest angeordnet ist. Das Podest befindet sich somit vom Betrachter aus hinter dem ersten Pedal. Hinter dem Podest befindet sich sodann der Aufnahmeraum für das zweite Pedal. Dieser Aufnahmeraum kann das Innenvolumen des Podests, nämlich den unmittelbar hinter dem Podest befindlichen Raum umfassen, sodass das zweite Pedal in diesen Raum hineinragt. Dies ist besonders vorteilhaft, da dieser Raum zur Unterbringung des zweiten Pedals verwendet werden kann und die Verpackung somit platzsparend ausgebildet sein kann.

Unter der dem Betrachter zugewandten Seite wird erfindungsgemäß diejenige Seite der Verpackung verstanden, die ein Kunde üblicher Weise sehen wird, wenn die Pedale in der Verpackung in einem Ladengeschäft präsentiert werden. Hierbei kann es sich um die Vorderseite der Verpackung handeln, die beispielsweise mit Produktinformationen in Form von Texten oder Bildern versehen ist. Häufig werden Produktverpackungen für kleinere Zubehörteile hintereinander an einer Stange aufgehängt, wobei jede Verpackung eine Ausnehmung aufweist, durch die diese Stange geführt ist. Die Verpackungen werden in diesem Fall somit von einem Kunden von vorne betrachtet, sodass dies der dem Betrachter zugewandten Seite der Verpackung entspricht. Die Rückseite der Verpackung ist bei einer üblichen Anordnung in einem Ladengeschäft vom Betrachter weggerichtet und kann beispielsweise grafisch einfacher ausgestaltet sein.

Es ist bevorzugt, dass der Aufnahmeraum an seiner Vorderseite, nämlich seiner dem Betrachter zugewandten Seite, durch das Podest verschlossen ist und an seiner Rückseite sowie gegebenenfalls vorhandenen Seitenteilen durch mindestens ein Rückwandelement verschlossen ist. Sofern die Rückseite des Aufnahmeraums quaderförmig ausgebildet ist, kann der Aufnahmeraum ein hinteres Rückwandelement sowie vier seitliche Wandelemente aufweisen. Der Aufnahmeraum kann auch andere geometrische Formen aufweisen, die an die Abmessungen und die Form des zweiten Pedals angepasst sind.

Es ist bevorzugt, dass das Rückwandelement durch ein Basiselement der Verpackung gebildet ist. Die Verpackung kann ferner ein Frontelement aufweisen. Über das Frontelement kann das Basiselement mit dem Podest verbunden sein. Bei dem Frontelement, dem Podest und dem Basiselement kann es sich somit um drei getrennte Elemente handeln, die bei einer montierten Verpackung miteinander verbunden sind. Beispielsweise kann das Frontelement durch Kleben mit dem Basiselement verbunden sein.

In einer bevorzugten Ausführungsform weist das Frontelement eine Ausnehmung auf, deren Form und Abmessungen im Wesentlichen denen des Podests entsprechen. Bei zusammengesetzter Verpackung ragt das Podest von hinten in Richtung eines Betrachters durch diese Ausnehmung hindurch. Hierzu kann das Podest einen vorzugsweise umlaufenden Rand an seiner Unterseite zum Festhalten des Podests in der Ausnehmung des Frontelements aufweisen. Dieser Rand kann parallel zum Frontelement zwischen diesem und dem Basiselement verlaufen. Dieser Rand verhindert somit ein Herausfallen des Podests nach vorne, das heißt in Richtung des Betrachters durch die Ausnehmung des Frontelements hindurch. Das Podest wird somit formschlüssig zwischen dem Frontelement und dem Basiselement gehalten. In einer alternativen Ausführungsform können das Frontelement und das Podest einstückig ausgebildet sein und mit dem Basiselement beispielsweise durch Kleben verbunden sein.

Eine zweiteilige Ausbildung des Frontelements und des Podests ist insofern von Vorteil, als das das Podest aus einem einfacheren Material, beispielsweise aus Pappmaché ausgebildet sein kann, während das Frontelement aus Pappe ausgebildet ist. Das Frontelement kann mit Text- oder Bildinformationen zu dem Produkt bedruckt sein, während das Podest grafisch nicht aufwändig gestaltet werden muss, da es ohnehin nur begrenzt für einen Betrachter sichtbar ist. Das Basiselement kann ebenfalls aus Pappe oder aber einem Kunststoffmaterial ausgebildet sein.

In einer weiteren Ausführungsform weist das Podest zwei Dome auf, deren Formen und Abmessungen an zwei Ausnehmungen angepasst sind, die das zu verpackende Pedal aufweist. Die erfindungsgemäße Verpackung eignet sich insbesondere für Pedale, die nicht als Klick-Pedale ausgebildet sind, da diese Pedale meist zwischen der Pedalachse und dem vorderen und hinteren Ende des Pedals jeweils eine Ausnehmung aufweisen.

In diese beiden Ausnehmungen können die beiden Dome des Podests hineinragen, wobei es bevorzugt ist, dass die beiden Dome an ihrer Spitze ein elastisch verformbares Hintergreifelement zum Hintergreifen einer Hinterschneidung des ersten Pedals aufweisen. Hierbei handelt es sich insbesondere um eine Hinterschneidung, die sich im Inneren des Pedals befindet, sodass es nicht notwendig ist, dass die Dome vollständig durch die Ausnehmungen des Pedals geführt sind und an der Oberseite des Pedals herausragen. Vielmehr ist es ausreichend, dass die Dome von unten in die Ausnehmungen des Pedals hineinragen und sich bis zu der im Inneren des Pedals liegenden Hinterschneidung erstrecken und diese hintergreifen. Somit ist für einen Betrachter nicht direkt erkennbar, auf welche Weise das Pedal auf dem Podest gehalten ist. Das elastisch verformbare Hintergreifelement kann beispielsweise durch einen Ansatz gebildet sein, der an der Spitze oder Oberseite des Domes um diesen herum läuft und sich zumindest teilweise parallel zum Frontelement erstreckt. Dieser Ansatz kann zur Fixierung des Pedals auf dem Podest durch einen geringen Kraftaufwand zurückgedrückt werden und springt durch seine Eigenelastizität wieder in seine ursprüngliche Position, sobald er die Hinterschneidung im ersten Pedal hintergreift.

Es ist bevorzugt, dass die beiden Dome des Pedals in einer Richtung quer zur Achse des ersten Pedals einen Abstand zueinander aufweisen, sodass die Achse des ersten Pedals hierin aufnehmbar ist.

Weiterhin ist bevorzugt, dass der Aufnahmeraum für das zweite Pedal auf seiner dem Betrachter zugewandten Seite durch das Podest und/oder ein Frontelement verschlossen ist, sodass der Inhalt des Aufnahmeraums für den Betrachter nicht sichtbar ist.

In einer bevorzugten Ausführungsform weist die Verpackung eine elastisch verformbare und insbesondere aus Metall ausgebildete Befestigungsklammer zum Befestigen des ersten Pedals auf dem Podest auf. Hierbei weist die Befestigungsklammer zwei Befestigungsansätze auf, wobei bei dem auf dem Podest montierten ersten Pedal jeweils ein Befestigungsansatz in einen der beiden Dome des Podests geführt ist und zusätzlich zum elastisch verformbaren Hintergreifelement des Domes eine Hinterschneidung des ersten Pedals hintergreift. Durch die Befestigungsklammer kann somit eine stabilere Verbindung zwischen dem Podest und dem ersten Pedal erreicht werden. Das erste Pedal ist somit auch mit der Verpackung verbunden. Es ist bevorzugt, dass die Befestigungsklammer derart ausgebildet ist, dass das erste Pedal nicht, bzw. nicht ohne größeren Kraftaufwand oder Gewaltanwendung vom Podest abgenommen werden kann. Beispielsweise kann dies dadurch erreicht werden, dass die Spannung der Befestigungsklammer derart gewählt ist, dass sie im montierten Zustand lediglich von der Unterseite des Podests entfernt werden kann, da die beiden Befestigungsansätze gegen jeweils eine Hinterschneidung des ersten Pedals vorgespannt sind und somit nur von der Unterseite des Podests gelöst werden müssen.

Weiterhin ist es möglich, dass das erste und zweite Pedal in der Verpackung übereinander angeordnet sind, wobei zwischen ihnen das Podest verläuft und wobei insbesondere das erste und zweite Pedal durch eine Ausnehmung im Podest durch ein Verbindungselement, beispielsweise einen verdrillbaren Draht miteinander und mit der Verpackung verbunden sind. Dieses Verbindungselement kann beispielsweise um die Achse oder um andere Komponenten der Pedale herumgeführt sein, sodass das erste Pedal durch das Fixierelement des Podests, die Befestigungsklammer, und das letztgenannte Verbindungselement mit der Verpackung verbunden ist. Sämtliche der genannten Elemente sind dennoch für den Betrachter nicht oder kaum zu erkennen, sodass er das Pedal in seiner Gesamtheit betrachten und anfassen kann.

Es ist bevorzugt, dass bei einem auf dem Podest der Verpackung fixierten ersten Pedal, dieses ausschließlich an seiner Unterseite das Podest berührt, wobei die Fixierung und/oder Befestigung des Pedals auf dem Podest ausschließlich an der Unterseite des Pedals erfolgt, sodass die restlichen fünf Flächen des Pedals von keinem Element der Verpackung bedeckt sind und somit von einem Interessenten betrachtbar und/oder anfassbar sind.

In einer weiteren bevorzugten Ausführungsform weist das Podest an seiner Seite eine Aussparung zur Aufnahme eines Anschlagelements des ersten Pedals auf. Dieses Anschlagelement kann sich an der Innenseite der Trittflächen des Pedals senkrecht zur Trittfläche und in einem Winkel von beispielsweise 60° bis 90° zur Pedalachse und insbesondere senkrecht zu dieser vom Pedal weg erstrecken. Dieses Anschlagelement dient dazu, einem Radfahrer bei einem montierten Pedal eine Endposition anzugeben, bis zu der der Radfahrer seinen Fuß in Richtung der Tretkurbel nach innen stellen kann. Hierbei wird berücksichtigt, dass es beim Radfahren vorteilhaft ist, beide Füße so weit wie möglich auf den Pedalen nach innen zu stellen, wobei die engste Standposition durch die genannten Anschläge auf beiden Innenseiten der Pedale definiert wird.

Es ist weiterhin bevorzugt, dass die Verpackung einen zweiten Aufnahmeraum zur Aufnahme einer Bedienungsanleitung oder anderen Produktinformationen aufweist, wobei der zweite Aufnahmeraum insbesondere zwischen einem Basiselement und einem Frontelement der Verpackung gebildet ist.

Im Folgenden werden bevorzugte Ausführungsformen der Erfindung anhand von Figuren erläutert.

Es zeigen:
- Fig. 1:: Eine Schrägansicht der erfindungsgemäßen Verpackung im zusammengebauten Zustand.
- Fig. 2:: Eine Ansicht der erfindungsgemäßen Verpackung im nicht zusammengebauten Zustand.
- Fig. 3:: Eine teilweise geschnittene, schematische Ansicht der erfindungsgemäßen Verpackung.

Wie in den Figuren 1 und 2 dargestellt, umfasst die erfindungsgemäße Verpackung ein Basiselement 22 sowie ein Frontelement 24, die durch Kleben miteinander verbunden sind. Das Frontelement 24 weist eine Ausnehmung 26 auf, durch die das Podest 14 in Richtung des Betrachters zur Vorderseite A der Verpackung hindurch ragt. Auf dem Podest 14 wird das erste Pedal 12a aufgelegt, das in den Figuren 1 und 2 nicht dargestellt ist. Das Podest 14 weist einen ersten Dom 30a und einen zweiten Dom 30b auf. Ferner weist das Podest einen umlaufenden Rand 28 auf, der einen größeren Umfang aufweist als die Ausnehmung 26 des Frontelements 24. Durch diesen Rand 28 wird verhindert, dass das Podest 14 durch die Ausnehmung 26 des Frontelements 24 in Richtung des Betrachters zur Vorderseite A der Verpackung herausfällt. Das Podest 14 kann mit dem Frontelement 24 verbunden sein. Beispielsweise kann es mit diesem verklebt sein. Es ist jedoch auch möglich, dass das Podest 14 lediglich in der Ausnehmung 26 gehalten wird und keine weitere Verbindung zum Frontelement 24 aufweist.

Im Basiselement 22 ist eine erste Ausnehmung 18 gebildet, in die das zweite Pedal 12b, das in den Figuren 1 und 2 ebenfalls nicht dargestellt ist, aufgenommen werden kann. Die Ausnehmung 18 ist an ihrer Vorderseite durch das Podest 14 und in den Randbereichen der Vorderseite durch das Frontelement 24 verschlossen, sodass das zweite Pedal 12b für den Betrachter nicht sichtbar ist. An der Hinterseite B der Verpackung 10 weist der Aufnahmeraum 18 ein hinteres Rückwandelement 18a auf. Zur seitlichen Begrenzung des Aufnahmeraums 18 sind ferner an dem Basiselement 22 vier Seitenwände oder seitliche Rückwandelemente 18b, 18c, 18d, 18e vorgesehen. Das Volumen des Aufnahmeraums 18 ist an die Abmessungen des zweiten Pedals 12b angepasst.

Über dem ersten Aufnahmeraum 18 weist das Basiselement 22 einen zweiten Aufnahmeraum 42 auf, in dem eine Bedienungsanleitung oder andere Produktinformationen aufgenommen werden können. Dieser zweite Aufnahmeraum 42 kann geringere Abmessungen, insbesondere eine geringere Tiefe als der erste Aufnahmeraum 18 für das zweite Pedal 12b aufweisen, sodass die Verpackung 10 in ihrem oberen Bereich eine geringere Tiefe aufweist.

Das Frontelement 24 und das Basiselement 22 können ferner von einer nicht dargestellten, durchsichtigen Kunststoffumhüllung umschlossen sein, die in der Verpackungstechnik bekannt ist. Diese durchsichtige Umhüllung kann im Bereich der Ausnehmung 26 des Frontelements 24 ebenfalls eine Ausnehmung aufweisen, sodass das Podest 14 mit dem ersten Pedal 12a durch diese Kunststoffumhüllung hindurch ragt und durch einen Interessenten angefasst werden kann.

In Figur 3 ist dargestellt, wie durch die Dome 30a, 30b das Pedal 12a fixiert wird. Die beiden Dome 30a, 30b greifen jeweils in einer Ausnehmung 48 bzw. 50 des Pedals 12a ein. Das Pedal 12a weist in seinem inneren Bereich mehrere Hinterschneidungen 32 auf, die beliebig ausgebildet sein können. Es ist bevorzugt, dass sich diese Hinterschneidungen 32 im mittleren Bereich des Pedals 12a oder in seinem oberen Drittel, nicht jedoch oberhalb seiner Oberseite 52 befindet. Somit ist es möglich, das Pedal 12a auf dem Podest 14 zu fixieren ohne das die beiden Dome 30a, 30b über das Pedal 12a hinausragen.

Die Fixierung des Pedals 12a findet dadurch statt, dass die beiden Dome 30a, 30b an ihrem oberen Ende ein elastisch verformbares umlaufendes Hintergreifelement 16 aufweisen, dass die Hinterschneidungen 32 des ersten Pedals 12a hintergreift.

Für eine stabilere Befestigung des Pedals 12a auf dem Podest 14 ist ferner eine Metallklammer 36 vorgesehen, die einen ersten und zweiten Befestigungsansatz 36a, 36b aufweist. Jeweils ein Befestigungsansatz ist in einem der beiden Dome 30a, 30b geführt und hintergreift zusätzlich zum elastisch verformbaren Hintergreifelement 16 des Domes 30a, 30b jeweils eine Hinterschneidung 32 des ersten Pedals 12a.

Eine zusätzliche Verbindung des ersten Pedals 12a mit dem zweiten Pedal 12b, das sich unmittelbar unter dem ersten Pedal 12a im Aufnahmeraum 18 befindet, wird durch einen verdrillbaren Draht 44 erreicht, der um die beiden Achsen 34 der Pedale 12a, 12b geführt ist. Dieser Draht ist durch zwei nicht dargestellte Ausnehmungen im Podest 14 geführt.

In Figur 3 ist weiterhin sichtbar, dass das Podest 14 einen umlaufenden Rand 28 aufweist, der parallel zum Frontelement 24 verläuft und zwischen diesem und dem Basiselement 22 angeordnet ist.

Weiterhin ist in Figur 3 eine Aussparung 38 im Podest 14 sichtbar. Diese dient zur Aufnahme eines Anschlagelements 40 des ersten Pedals 12a, das sich an der Innenseite der Trittflächen des Pedals 12a senkrecht zur Trittfläche in einem Winkel von 60° bis 90° zur Pedalachse 34 vom Pedal weg erstreckt.

Die Größe des Podests 14 kann an verschiedene Pedalgrößen angepasst werden, wobei es nicht notwendig ist, die weiteren Komponenten 22 und 24 der Verpackung an die geänderte Pedalgröße anzupassen.

## Patentansprüche

1. Verpackung für Fahrradpedale (12a, 12b), mit
einem Podest (14) und einem hierauf aufliegenden ersten Pedal (12a), wobei die Form des Podests (14) an die Außenkonturen des ersten Pedals (12a) angepasst ist,
einem auf dem Podest (14) aufliegenden ersten Pedal (12a), das durch eine Fixiervorrichtung (16) auf dem Podest (14) fixiert ist,
einem Aufnahmeraum (18), in dem ein zweites Pedal (12b) aufgenommen ist,
wobei der Aufnahmeraum (18) mit dem zweiten Pedal (12b), ausgehend von der einem Betrachter zugewandten Seite (A) der Verpackung (10), hinter dem Podest (14) angeordnet ist und das Innenvolumen des Podests (14), nämlich den unmittelbar hinter dem Podest (14) befindlichen Raum (20) umfasst.

2. Verpackung nach Anspruch 1, **dadurch gekennzeichnet, dass** der Aufnahmeraum (18) an seiner Vorderseite, nämlich seiner dem Betrachter zugewandten Seite (A), durch das Podest (14) verschlossen ist und an seiner Rückseite, sowie gegebenenfalls vorhandenen Seitenteilen durch mindestens ein Rückwandelement (18a, 18b, 18c, 18d) verschlossen ist.

3. Verpackung nach Anspruch 2, **dadurch gekennzeichnet, dass** das Rückwandelement (18a, 18b, 18c, 18d) durch ein Basiselement (22) der Verpackung (10) gebildet ist und die Verpackung (10) ferner ein Frontelement (24) aufweist, über das das Basiselement (22) insbesondere mit dem Podest (24) verbunden ist.

4. Verpackung nach Anspruch 3, **dadurch gekennzeichnet, dass** das Frontelement (24) eine Ausnehmung (26) aufweist, deren Form und Abmessungen im Wesentlichen denen des Podests (14) entsprechen, wobei bei zusammengesetzter Verpackung (10) das Podest von hinten in Richtung eines Betrachters durch diese Ausnehmung (26) hindurch ragt und das Podest (14) insbesondere einen vorzugsweise umlaufenden Rand (28) an seiner Unterseite zum Festhalten des Podests (14) in der Ausnehmung (26) des Frontelements (24) aufweist, wobei der Rand (28) parallel zum Frontelement (24) zwischen diesem und dem Basiselement (22) verläuft.

5. Verpackung nach einem der Ansprüche 1 bis 4, **dadurch gekennzeichnet, dass** das Podest (14) zwei Dome (30a, 30b) aufweist, deren Form und Abmessungen an zwei Ausnehmungen angepasst sind, die das zu verpackende Pedal (12a) aufweist, wobei die beiden Dome (30a, 30b) an ihrer Spitze insbesondere ein elastisch verformbares Hintergreifelement (16) zum Hintergreifen einer Hinterschneidung (32) des ersten Pedals (12a) aufweisen.

6. Verpackung nach Anspruch 5, **dadurch gekennzeichnet, dass** die beiden Dome (30a, 30b) des Podests (14) in einer Richtung quer zur Achse (34) der ersten Pedals (12a) einen Abstand zueinander aufweisen, sodass die Achse (34) des ersten Pedals (12a) hierin aufnehmbar ist.

7. Verpackung nach einem der Ansprüche 1 bis 6, **dadurch gekennzeichnet, dass** der Aufnahmeraum (18) für das zweite Pedal (12b) auf seiner dem Betrachter zugewandten Seite (A) durch das Podest (14) und/oder ein Frontelement (24) verschlossen ist, sodass der Inhalt des Aufnahmeraums (18) für den Betrachter nicht sichtbar ist.

8. Verpackung nach Anspruch 5, **gekennzeichnet durch** eine elastisch verformbare, insbesondere aus Metall ausgebildete Befestigungsklammer (36) zum Befestigen des ersten Pedals (12a) auf dem Podest (14), wobei die Befestigungsklammer zwei Befestigungsansätze (36a, 36b) aufweist und bei auf dem Podest (14) montierten ersten Pedal (12a) jeweils ein Befestigungsansatz (36a, 36b) in einen der beiden Dome (30a, 30b) des Podests (14) geführt ist und zusätzlich zum elastisch verformbaren Hintergreifelement (16) des Domes (30a, 30b) eine Hinterschneidung (32) des ersten Pedals (12a) hintergreift.

9. Verpackung nach Anspruch 8, **dadurch gekennzeichnet, dass** bei einem auf dem Podest (14) der Verpackung (10) fixierten ersten Pedal (12a) dieses ausschließlich an seiner Unterseite (C) das Podest (14) berührt, wobei die Fixierung und/oder Befestigung des Pedals (12a) auf dem Podest (14) ausschließlich an dessen Unterseite (C) erfolgt, sodass die restlichen fünf Flächen des Pedals (12a) von keinem Element der Verpackung (10) bedeckt sind und somit von einem Interessenten betrachtbar und/oder anfassbar sind.

10. Verpackung nach einem der Ansprüche 1 bis 9, **dadurch gekennzeichnet, dass** das Podest (14) an seiner Seite eine Aussparung (38) zur Aufnahme eines Anschlagelements (40) des ersten Pedals (12a) aufweist, das sich an der Innenseite der Trittflächen des Pedals (12a) senkrecht zur Trittfläche und in einem Winkel von 60° bis 90° zur Pedalachse (34), insbesondere senkrecht zu dieser vom Pedal (12a) weg erstreckt.

11. Verpackung nach einem der Ansprüche 1 bis 10, **gekennzeichnet durch** einen zweiten Aufnahmeraum (42) zur Aufnahme einer Bedienungsanleitung oder anderer Produktinformationen, wobei der zweite Aufnahmeraum (42) insbesondere zwischen einem Basiselement (22) und einem Frontelement (24) der Verpackung (10) gebildet ist.

12. Verpackung nach einem der Ansprüche 1 bis 11, **dadurch gekennzeichnet, dass** das Podest (14) aus Pappmaché ausgebildet ist und ein Basiselement (22) und Frontelement (24) der Verpackung (10) insbesondere aus Pappe ausgebildet sind.

13. Verpackung nach einem der Ansprüche 1 bis 12, **dadurch gekennzeichnet, dass** das erste und zweite Pedal (12a, 12b) in der Verpackung (10) übereinander angeordnet sind, wobei zwischen ihnen das Podest (14) verläuft, wobei insbesondere das erste und zweite Pedal (12a, 12b) durch eine Ausnehmung im Podest durch ein Verbindungselement (44), insbesondere einen verdrillbaren Draht, miteinander und mit der Verpackung (10) verbunden sind.

## Claims

1. A packing for bicycle pedals (12a,12b), comprising
a pedestal (14) and a first pedal (12a) supported thereon, the shape of the pedestal (14) being adapted to the outer contours of the first pedal (12a),
a first pedal (12a) supported on the pedestal (14), being fixed on the pedestal (14) by a fixing means (16),
a receiving cavity (18) in which a second pedal (12b) is received,
the receiving cavity (18) with the second pedal (12b) is arranged behind the pedestal (14) when viewed from the side (A) of the packing (10) facing toward an observer, and comprises the inner volume of the pedestal (14), i.e. the space (20) arranged directly behind the pedestal (14).

2. The packing of claim 1, **characterized in that** the front side of the receiving cavity (18), i.e. the side (A) of the receiving cavity facing toward the observer, is closed by the pedestal (14), and the rear side and optionally existing side portions of the receiving cavity are closed by at least one rear wall element (18a,18b,18c,18d).

3. The packing of claim 2, **characterized in that** said rear wall element (18a,18b,18c,18d) is formed by a base element (22) of the packing (10) and the packing (10) further comprises a front element (24) via which said base element (22) is connected preferably to the pedestal (24).

4. The packing of claim 3, **characterized in that** the front element (24) comprises a recess (26) whose shape and dimensions substantially correspond to those of the pedestal (14), wherein, in the assembled state of the packing (10), the pedestal extends from the rear through said recess (26) in the direction of the observer, and wherein the pedestal (14) is particularly provided with a preferably circumferential edge (28) on its lower region for keeping the pedestal (14) fixed in the recess (26) of the front element (24), said edge (28) extending parallel to the front element (24) between the latter and the base element (22).

5. The packing of any one of claims 1 to 4, **characterized in that** the pedestal (14) comprises two domes (30a,30b), their shapes and dimensions being adapted to two recesses formed in the pedal (12a) which is to be packed, said two domes (30a,30b) comprising, at their tip, particularly an elastically deformable rear-engagement portion (16) for engagement behind an undercut (32) of the first pedal (12a).

6. The packing of claim 5, **characterized in that** the two domes (30a,30b) of the pedestal (14) are arranged at a mutual distance in a direction transverse to the axis (34) of the first pedal (12a) so that the axis (34) of the first pedal (12a) can be received in the intermediate space.

7. The packing of any one of claims 1 to 6, **characterized in that** on its side (A) facing toward the observer, the receiving cavity (18) for the second pedal (12b) is closed by the pedestal (14) and/or a front element (24) so that the contents of the receiving cavity (18) are not visible to the observer.

8. The packing of claim 5, **characterized by** an elastically deformable fastening clamp (36), preferably made of metal, for attachment of the first pedal (12a) to the pedestal (14), said fastening clamp comprising two fastening projections (36a,36b), wherein, with the first pedal (12a) mounted to the pedestal (14), a respective fastening projection (36a,36b) is fitted into one of the two domes (30a,30b) of the pedestal (14) and, in addition to said elastically deformable rear-engagement portion (16) of the dome (30a,30b), engages behind an undercut (32) of the first pedal (12a).

9. The packing of claim 8, **characterized in that**, when the first pedal (12a) has been fixed on the pedestal (14) of the packing (10), the first pedal is in contact with the pedestal (14) only by the lower portion (C) of the pedal, wherein the fixation and/or the attachment of the pedal (12a) on the pedestal (14) occur only at the lower portion (C) of the pedal so that the other five faces of the pedal (12a) are not covered by any element of the packing (10) and thus are visible to and/or touchable by an interested person.

10. The packing of any one of claims 1 to 9, **characterized in that** the pedestal (14) comprises, at a side thereof, a recess (38) for receiving an abutment element (40) of the first pedal (12a), said abutment element extending on the inner side of the footplate of the pedal (12a) vertically to the footplate and at an angle of 60° to 90° relative to the pedal axis (34) and, particularly, vertically to the pedal axis away from the pedal (12a).

11. The packing of any one of claims 1 to 10, **characterized by** a second receiving cavity (42) for accommodating an instruction manual or other product information, said second receiving cavity (42) being preferably formed between a base element (22) and a front element (24) of the packing (10).

12. The packing of any one of claims 1 to 11, **characterized in that** the pedestal (14) is made of papier-mâché and a base element (22) and a front element (24) of the packing (10) are preferably made of cardboard.

13. The packing of any one of claims 1 to 12, **characterized in that** the first and the second pedal (12a, 12b) are arranged above each other in the packing (10), the pedestal (14) being arranged between them and, preferably, the first and the second pedal (12a,12b) being connected to each other and to the packing (10) via a recess in the pedestal with the aid of a connection element (44), e.g. a twistable wire.

## Revendications

1. Emballage pour pédales de vélo (12a, 12b), avec
une plateforme (14) et une première pédale (12a) qui repose dessus, la forme de la plateforme (14) étant adaptée aux contours extérieurs de la première pédale (12a),
une première pédale (12a) qui repose sur la plateforme (14) et qui est fixée sur la plateforme (14) par un dispositif de fixation (16),
un espace de réception (18) dans lequel est logée une deuxième pédale (12b),
l'espace de réception (18) avec la deuxième pédale (12b) étant disposé, en partant du côté (A) de l'emballage (10) tourné vers un observateur, derrière la plateforme (14) et comprenant le volume intérieur de la plateforme (14), à savoir l'espace (20) situé immédiatement derrière la plateforme (14).

2. Emballage selon la revendication 1, **caractérisé en ce que** l'espace de réception (18), sur son côté avant, à savoir sur son côté (A) tourné vers l'observateur, est fermé par la plateforme (14) et, sur son côté arrière ainsi que sur des côtés latéraux éventuellement présents, est fermé par au moins un élément de paroi arrière (18a, 18b, 18c, 18d).

3. Emballage selon la revendication 2, **caractérisé en ce que** l'élément de paroi arrière (18a, 18b, 18c, 18d) est formé d'un élément de base (22) de l'emballage (10), et **en ce que** l'emballage (10) présente également un élément avant (24) par le biais duquel l'élément de base (22) est raccordé en particulier à la plateforme (24).

4. Emballage selon la revendication 3, **caractérisé en ce que** l'élément avant (24) présente un creux (26) dont la forme et les dimensions correspondent essentiellement à celles de la plateforme (14), la plateforme, quand l'emballage (10) est assemblé, passant à travers ce creux (26) par l'arrière dans la direction d'un observateur, et la plateforme (14) présentant en particulier un bord (28) de préférence périphérique sur son côté inférieur pour retenir la plateforme (14) dans le creux (26) de l'élément avant (24), le bord (28) s'étendant parallèlement à l'élément avant (24) entre ce dernier et l'élément de base (22).

5. Emballage selon une des revendications 1 à 4, **caractérisé en ce que** la plateforme (14) présente deux dômes (30a, 30b) dont la forme et les dimensions sont adaptées à deux creux que présente la pédale (12a) à emballer, les deux dômes (30a, 30b) présentant à leur pointe en particulier un élément de prise par l'arrière (16) déformable élastiquement pour prendre par l'arrière une contre-dépouille (32) de la première pédale (12a).

6. Emballage selon la revendication 5, **caractérisé en ce que** les deux dômes (30a, 30b) de la plateforme (14) présentent, dans une direction transversale à l'axe (34) de la première pédale (12a), un intervalle entre eux tel que l'axe (34) de la première pédale (12a) peut y être logé.

7. Emballage selon une des revendications 1 à 6, **caractérisé en ce que** l'espace de réception (18) pour la deuxième pédale (12b), est, sur son côté (A) tourné vers l'observateur, fermé par la plateforme (14) et/ou par un élément avant (24) de telle sorte que le contenu de l'espace de réception (18) n'est pas visible par l'observateur.

8. Emballage selon la revendication 5, **caractérisé par** un crampon de fixation (36) déformable élastiquement, réalisé en particulier en métal, pour la fixation de la première pédale (12a) sur la plateforme (14), le crampon de fixation présentant deux appendices de fixation (36a, 36b), et un appendice de fixation (36a, 36b) étant respectivement guidé dans un des deux dômes (30a, 30b) de la plateforme (14) quand la première pédale (12a) est montée sur la plateforme (14), et venant prendre par l'arrière une contre-dépouille (32) de la première pédale (12a), en plus de l'élément de prise par l'arrière (16) déformable élastiquement.

9. Emballage selon la revendication 8, **caractérisé en ce que**, quand une première pédale (12a) est fixée sur la plateforme (14) de l'emballage (10), cette pédale touche la plateforme (14) exclusivement au niveau de son côté inférieur (C), la fixation et/ou le blocage de la pédale (12a) sur la plateforme (14) s'effectuant exclusivement au niveau de son côté inférieur (C) de telle sorte que les cinq faces restantes de la pédale (12a) ne sont couvertes par aucun élément de l'emballage (10) et peuvent donc être observées et/ou saisies par une personne intéressée.

10. Emballage selon une des revendications 1 à 9, **caractérisé en ce que** la plateforme (14) présente sur son côté un évidement (38) pour loger un élément de butée (40) de la première pédale (12a) qui s'étend sur le côté intérieur des faces de contact de la pédale (12a) perpendiculairement à la face de contact et en formant un angle de 60° à 90° par rapport à l'axe de pédale (34), en particulier perpendiculairement à cet axe en s'éloignant de la pédale (12a).

11. Emballage selon une des revendications 1 à 10, **caractérisé par** un deuxième espace de logement (42) destiné à loger un mode d'emploi ou d'autres informations de produit, le deuxième espace de logement (42) étant formé en particulier entre un élément de base (22) et un élément avant (24) de l'emballage (10).

12. Emballage selon une des revendications 1 à 11, **caractérisé en ce que** la plateforme (14) est réalisée en papier mâché et **en ce qu'**un élément de base (22) et un élément avant (24) de l'emballage (10) sont réalisés en particulier en carton.

13. Emballage selon une des revendications 1 à 12, **caractérisé en ce que** la première et la deuxième pédale (12a, 12b) sont disposées l'une au-dessus de l'autre dans l'emballage (10), la plateforme (14) s'étendant entre elles, et la première et la deuxième pédale (12a, 12b) étant en particulier raccordées l'une à l'autre et avec l'emballage (10) à travers un évidement dans la plateforme par un élément de raccordement (44), en particulier un fil métallique torsadable.
